# EUROPÄISCHE PATENTSCHRIFT

(11) **EP 2 609 383 B1**
(45) Veröffentlichungstag und Bekanntmachung des Hinweises auf die Patenterteilung: **02.03.2016**
(21) Anmeldenummer: 11748388.3
(22) Anmeldetag: 24.08.2011
(51) Int. Cl.: F25D 23/06, F25D 23/08

(54) **KÄLTEGERÄT MIT EINER TRAVERSE**
REFRIGERATION DEVICE COMPRISING A CROSS MEMBER
APPAREIL FRIGORIFIQUE COMPRENANT UNE TRAVERSE

(30) Priorität: 27.08.2010 DE 102010039910
(43) Veröffentlichungstag der Anmeldung: 03.07.2013
(73) Patentinhaber: BSH Hausgeräte GmbH, 81739 München (DE)
(72) Erfinder: RAAB, Alfred, 73460 Hüttlingen (DE); SCHMID, Christian, 73432 Aalen (DE); SPILLER, Ralf, 89537 Giengen (DE)
(86) Internationale Anmeldenummer: PCT/EP2011/064530
(87) Internationale Veröffentlichungsnummer: WO 2012/025558

(56) Entgegenhaltungen:
- US-A- 2 622 412
- US-A- 4 558 503
- US-A- 4 822 117
- US-A- 5 501 084
- US-A- 5 577 822

## Beschreibung

Die folgende Erfindung betrifft das Gebiet der Kältegeräte.

Die steigende Komplexität moderner Kältegeräte geht mit einer steigenden Anzahl der zu verbauenden Bauteile einher. Daher ist es wünschenswert, den Montageaufwand bei der Herstellung von Kältegeräten zu verringern.

Der Montageaufwand ist insbesondere bei der Verwendung von Kältegeräten mit zwei übereinander liegenden Kühlbehältern, welche beispielsweise eine Kühlgefrierkombination bilden, erhöht werden. Denn zum Verschließen der beiden Kühlgutbehälter müssen zwei separate Kältegerätetüren befestigt werden. Zum Anbringen der jeweiligen Kältegerätetür an dem Gehäuse werden jeweils ein oberes und ein unteres Scharnier verwendet, welche beispielsweise unter Verwendung eines Lagerwinkels befestigt werden. Dabei können das untere Scharnier der oberen Kältegerätetür und das obere Scharnier der unteren Gerätetür an einer Traverse, welche vorderseitig die Seitenteile des Gehäuses verbindet, mit Befestigungsmitteln befestigt werden. Bekannte Traversen sind mit einem vormontierten Hinterlegteil zur Aufnahme des jeweiligen Befestigungsmittels versehen, wobei das Hinterlegteil erst bei Verschrauben der Traverse mit dem Gehäuse in Position gebracht wird. Dies ist mit einem erhöhten Zentrierungs- bzw. Montageaufwand verbunden.

Die Patentschrift US 5,577,822 zeigt einen Kühlschrank umfassend ein Innengehäuse. An seitlichen Innenwänden des Innengehäuses sind Aufnahmen für Vorsprünge eines Zwischenbodens vorgesehen. Der Zwischenboden ist in dem Innengehäuse befestigt, indem die Vorsprünge in die Aufnahmen gesteckt werden. US 5,577,822 offenbart ein Kältegerät gemäß dem Oberbegriff des Anspruchs 1.

Es ist daher die Aufgabe der vorliegenden Erfindung, ein effizientes Konzept zur Befestigung einer Traverse in einem Gehäuse eines Kältegerätes zu schaffen.

Unter einem Kältegerät wird insbesondere ein Haushaltskältegerät verstanden, also ein Kältegerät das zur Haushaltsführung in Haushalten oder eventuell auch im Gastronomiebereich eingesetzt wird, und insbesondere dazu dient Lebensmittel und/oder Getränke in haushaltsüblichen Mengen bei bestimmten Temperaturen zu lagern, wie beispielsweise ein Kühlschrank, ein Gefrierschrank, eine Kühlgefrierkombination oder ein Weinlagerschrank. Insbesondere weist solch ein Kältegerät zwei oder mehrere übereinander liegende Kühlgutbehälter auf.

Die Aufgabe wird durch die Merkmale des unabhängigen Anspruchs gelöst. Vorteilhafte Weiterbildungsformen sind Gegenstand der abhängigen Ansprüche.

Der Erfindung liegt die Erkenntnis zugrunde, dass eine Traverse in einem Gehäuse einfach und effizient mittels einer Verrastung befestigt werden kann, was den Montageaufwand verringert.

Gemäß einem Aspekt betrifft die Erfindung ein Kältegerät mit einem Gehäuse und mit einer Traverse, welche gehäusevorderseitig eine erste Gehäuseseitenwand mit einer zweiten Gehäuseseitenwand verbindet. Dabei ist ein erstes Traversenende der Traverse in einer Rastaufnahme der ersten Gehäuseseitenwand mittels einer Verrastung befestigbar. Die Rastaufnahme ist beispielsweise in einem Ausschnitt der ersten Gehäuseseitenwand gebildet und dient dazu, das erste Traversenende aufzunehmen, so dass dieses mittels der Verrastung gehaltert werden kann. Mit dem Begriff "gehäusevorderseitig" ist eine gehäusevorderseitige Anordnung, d.h. eine Anordnung an einer Vorderseite des Gehäuses, an der beispielsweise eine Kältegerätetür angeordnet ist.

Gemäß einer Ausführungsform umfasst die Rastaufnahme eine Rastnase oder eine Federkante oder eine Verrastungskante, welche beim Einführen des ersten Traversenendes zur Verrastung führt.

Gemäß einer Ausführungsform ist die Rastaufnahme in einem Ausschnitt in der ersten Gehäuseseitenwand gebildet. Bevorzugt ist eine Ausschnittkante des Ausschnitts mit einer Rastnase oder einer Federkante oder einer Verrastungskante verlängert. Der Ausschnitt kann beispielsweise entlang einer Schräge oder des Ausschnitts verlaufen, wobei durch die Ausschnittsverlängerung mittels der Rastnase oder der Federkante oder der Verrastungskante eine verrastbare Einführung des ersten Traversenendes möglich ist.

Gemäß einem Ausführungsbeispiel umfasst das erste Traversenende einen Rastvorsprung mit einer vorderen Einführschräge und mit einer hinteren Löseschräge. Die vordere Löseschräge ermöglicht ein Durchschieben des ersten Traversenendes bis zur Einrastung von beispielsweise einer Verrastungskante hinter der hinteren Löseschräge.

Die hintere Löseschräge ermöglicht ein beschädigungsfreies Herausnehmen des ersten Traversenendes aus der Rastaufnahme.

Gemäß einer Ausführungsform ist zwischen der vorderen Einführschräge und der hinteren Löseschräge ein Gleitabschnitt vorgesehen, entlang dessen beim Einführen des ersten Traversenendes beispielsweise eine Federkante oder eine Verrastungskante bis zur Einrastung hinter beispielsweise der vorgenannten hinteren Löseschräge gleitet.

Gemäß einer Ausführungsform umfasst das erste Traversenende zwei parallele Rastvorsprünge, welche jeweils eine vordere Einführschräge und eine hintere Löseschräge aufweisen. Dabei gleitet eine Rastnase oder eine Federkante oder eine Verrastungskante beim Einführen des ersten Traversenendes über die vordere Einführschräge und verrastet hinter der hinteren Löseschräge.

Gemäß einer Ausführungsform kann jedem Rastvorsprung eine eigene Rastnase oder Federkante oder Verrastungskante zugeordnet sein.

Gemäß einer Ausführungsform ist ein zweites Traversenende der Traverse in einer weiteren Rastaufnahme der zweiten Gehäuseseitenwand mittels einer weiteren Verrastung befestigbar. Generell gilt das oben Gesagte für die Befestigung des zweiten Traversenendes sowie für dessen Merkmale.

Gemäß einer Ausführungsform umfasst die weitere Rastaufnahme eine Rastnase oder eine Federkante oder eine Verrastungskante.

Gemäß einer Ausführungsform ist die weitere Rastaufnahme in einem weiteren Ausschnitt in der zweiten Gehäuseseitenwand gebildet. Eine Ausschnittkante des weiteren Ausschnitts durch eine Rastnase oder durch eine Federkante oder eine Verrastungskante verlängert ist.

Gemäß einer Ausführungsform umfasst das zweite Traversenende einen Rastvorsprung mit einer vorderen Einführschräge und mit einer hinteren Löseschräge.

Gemäß einer Ausführungsform ist zwischen der vorderen Einführschräge und der hinteren Löseschräge ein Gleitabschnitt vorgesehen.

Gemäß einer Ausführungsform umfasst das zweite Traversenende zwei parallele Rastvorsprünge aufweist, welche jeweils eine vordere Einführschräge und eine hintere Löseschräge aufweisen. Dabei gleitet eine Rastnase oder eine Federkante oder eine Verrastungskante beim Einführen des zweiten Traversenendes über die vordere Einführschräge und verrastet hinter der hinteren Löseschräge.

Gemäß einer Ausführungsform ist die Traverse mit einem Hinterlegteil zum Halten eines Befestigungsmittels zum Befestigen eines Scharniers einer Kältegerätetür versehen. Das Hinterlegteil ist beispielsweise an der Traverse angeordnet und dient beispielsweise dazu, das Türscharnier beispielsweise mittels eines Scharnierwinkels aufzunehmen.

Gemäß einer Ausführungsform handelt es sich bei dem Kältegerät beispielsweise um eine Der obere obere Kühlgutbehälter ist beispielsweise ein Gefrierer. Der obere Kühlgutbehälter ist beispielsweise mit einer oberen Kältegerätetür verschließbar, während der untere Kühlgutbehälter mit einer unteren Kältegerätetür verschließbar sein kann. Dabei umfassen die obere Kältegerätetür und die untere Kältegerätetür jeweils ein oberes Türscharnier und ein unteres Türscharnier, das jeweils unter dem oberen Türscharnier angeordnet ist. Die Traverse ist beispielsweise vorgesehen, das untere Türscharnier der oberen Kältegerätetür und das obere Türscharnier der unteren Kältegerätetür zu halten, beispielsweise mit jeweils mittels eines Hinterlegteils zu halten. Dadurch können die durch die Traverse gehaltenen Türscharniere gemeinsam gehalten bzw. zentriert werden.

Gemäß der Erfindung sind in dem Gehäuse ein unterer Kühlgutbehälter und ein oberhalb des unteren Kühlgutbehälters angeordneter oberer Kühlgutbehälter angeordnet, welche beispielsweise die vorstehend genannte Kühlgefrierkombination bilden. Die Traverse verläuft zwischen dem oberen Kühlgutbehälter und dem unteren Kühlgutbehälter, wodurch ein etwaiger Spalt zwischen beiden Kühlgutbehältern, welche durch ein Tiefziehen hergestellt sein können, abgedeckt werden kann.

Gemäß einer Ausführungsform ist die Traverse vorgesehen, einen Zwischenraum zwischen dem oberen Kühlgutbehälter und dem unteren Kühlgutbehälter abzudichten. Hierzu kann die Traverse beispielsweise eine parallel verlaufende Dichtungslippe aufweisen. Darüber hinaus kann die Traverse rückseitig eingeschäumt sein.

Gemäß einer Ausführungsform umfasst die Traverse einen Kältemittelkanal, welcher einem Wärmetauscher, beispielsweise einem Verflüssiger, strömungstechnisch nachgeschaltet ist. Dadurch wird eine Wasserabkondensation an der Traverse verhindert. Bei dem Kältemittel kanal kann es sich beispielsweise um einen Rohrabschnitt eines Verflüssigers handeln.

Gemäß einer Ausführungsform weisen die erste Gehäuseseitenwand und die zweite Gehäuseseitenwand jeweils abgewinkelte Frontabschnitte auf, in denen die jeweilige Einführnut jeweils gebildet ist. Die abgewinkelten Frontabschnitte können beispielsweise einander zugewandte Ränder aufweisen, in welchen die Einführnuten gebildet sind.

Weitere Ausführungsbeispiele werden Bezug nehmend auf die beiliegenden Zeichnungen erläutert. Es zeigen:
Fig. 1 eine Ansicht eines Kältegerätes;
Fig. 2 eine Ansicht eines Kältegerätes;
Fig. 3 eine Ansicht eines Kältegerätes; und
Fig. 4 eine Ansicht eines Kältegerätes.

Fig. 1 zeigt ein Kältegerät mit einem Gehäuse 101 und mit einer Traverse 103, welche gehäusevorderseitig angeordnet ist und eine erste Gehäuseseitenwand 105 mit einer zweiten Gehäuseseitenwand 107 verbindet. In dem Gehäuse 101 ist ein oberer Kühlgutbehälter 108, beispielsweise ein Gefrierbehälter, sowie ein unterer Kühlgutbehälter 109 unterhalb des oberen Kühlgutbehälters 107 angeordnet.

Die Traverse 103 kann mit einer frontseitigen Blende 111 versehen sein, welche beispielsweise eine Blechblende oder eine Kunststoffblende sein kann.

Fig. 2 zeigt eine Ansicht eines Kältegerätes gemäß einer Ausführungsform. Fig. 2 verdeutlicht insbesondere die Anordnung einer Traverse 201 bezüglich einer ersten Gehäuseseitenwand 203 eines Gehäuses des Kältegerätes. Die Traverse 201 ist mit der ersten Gehäuseseitenwand 203 verbunden. Aufgrund der rastbaren Verbindung muss in einem Vorderabschnitt 205 der ersten Gehäuseseitenwand 201 kein Durchbruch zur Aufnahme eines Befestigungsmittels, beispielsweise einer Schraube, vorgesehen sein. Die erste Gehäuseseitenwand 203 kann beispielsweise eine Leiste 207 aufweisen, welche als ein abgewinkelter Frontabschnitt ausgebildet sein kann. Die Traverse 201 kann beispielsweise Durchbrüche 209, 211 aufweisen, mit welchen beispielsweise eine Frontblende oder ein rückseitig anzuordnendes Hinterlegteil verschraubt werden können.

Fig. 3 zeigt eine Ansicht eines Kältegerätes mit einer Traverse 301, welche eine erste Gehäuseseitenwand 303 mit einer in Fig. 3 nicht näher dargestellten zweiten Gehäuseseitenwand verbindet. Ein erstes Traversenende 305 ist in einer Rastaufnahme 307 der ersten Gehäuseseitenwand mittels einer Verrastung befestigt. Die Rastaufnahme 307 ist in einem Ausschnitt in der ersten Gehäuseseitenwand 303 gebildet. Dabei umfasst das erste Traversenende 305 einen ersten Rastvorsprung 309 und einen zweiten Rastvorsprung 311. Der erste Rastvorsprung 309 umfasst eine Einführschräge 313 sowie eine Löseschräge 315. In Analogie hierzu umfasst der zweite Rastvorsprung 311 eine Einführschräge 317 sowie eine Löseschräge 319. Die Einführschrägen (313, 317) dienen dazu, die Rastvorsprünge 309 und 311 in die Rastaufnahme 307 einzuführen und eine sichere Verrastung zu gewährleisten. Die Löseschrägen 315 und 319 ermöglichen das Lösen der Verrastung ohne das Bauteil zu zerstören. Zum Verrasten kann eine Rastkante 321 vorgesehen sein, welche beim Einführen des ersten Traversenendes 305 über die Einführschrägen 313, 317 sowie über Gleitabschnitte 322 sowie 323 gleitet und hinter den Löseschrägen 315, 319 einrastet.

Die Traverse 301 kann beispielsweise ein Hinterlegteil 325 umfassen, das beispielsweise mitverrastet wird. Das Hinterlegteil 325 kann beispielsweise in einem Führungskanal 327 oder an eine Führungsschiene angeordnet und vorgesehen sein, beispielsweise ein Türscharnier, das mit dem Hinterlegteil beispielsweise verschraubt ist, zu halten.

Fig. 4 zeigt eine Seitenansicht der in Fig. 3 dargestellten Anordnung. Dabei ist die Verrastungskante 321 entlang eines Ausschnitts 323 der Rastaufnahme 307 gebildet. Die Verrastungskante 321 kann beispielsweise eine Federkante sein oder beispielsweise durch eine Rastnase ersetzt werden, welche eine Verrastung sicherstellen kann.

Der erste Rastvorsprung 309 kann beispielsweise hinter der hinteren Löseschräge 315 einen geraden Abschnitt 401 aufweisen, welcher beispielsweise in Berührung mit der Verrastungskante 321 ist.

Die erste Gehäusewand 303 kann beispielsweise eine äußere Wandung 403 aufweisen, welche aus gebogenen bzw. gefalteten Blechen wie in Fig. 4 dargestellt, gebildet sein kann. Optional kann in der ersten Gehäuseseitenwand 303 eine Öffnung 405 vorgesehen sein, welche beispielsweise zur Verschraubung weiterer Elemente dienen kann.

### Bezugszeichenliste

- 101: Gehäuse
- 103: Traverse
- 105: erste Gehäuseseitenwand
- 107: zweite Gehäuseseitenwand
- 108: oberer Kühlgutbehälter
- 109: unterer Kühlgutbehälter
- 111: frontseitige Blende
- 201: Traverse
- 203: erste Gehäuseseitenwand
- 205: Vorderabschnitt
- 207: Leiste
- 209, 211: Durchbrüche
- 301: Traverse
- 303: erste Gehäuseseitenwand
- 305: erstes Traversenende
- 307: Rastaufnahme
- 309: erster Rastvorsprung
- 311: zweiter Rastvorsprung
- 313: Einführschräge
- 315: Löseschräge
- 317: Einführschräge
- 319: Löseschräge
- 321: Rastkante, Verrastungskante
- 323: Gleitabschnitt
- 325: Hinterlegteil
- 327: Führungskanal
- 401: gerader Abschnitt
- 403: äußere Wandung
- 405: Öffnung

## Patentansprüche

1. Kältegerät mit einem Gehäuse (101) und mit einer Traverse (103, 201, 301), welche gehäusevorderseitig eine erste Gehäuseseitenwand (203, 303) mit einer zweiten Gehäuseseitenwand (107) verbindet, wobei ein erstes Traversenende (305) der Traverse (103, 201, 301) in einer Rastaufnahme (307) der ersten Gehäuseseitenwand (203) mittels einer Verrastung befestigbar ist, **dadurch gekennzeichnet, dass** in dem Gehäuse ein unterer Kühlgutbehälter und ein oberhalb des unteren Kühlgutbehälters angeordneter oberer Kühlgutbehälter angeordnet sind und wobei die Traverse (103, 201, 301) zwischen dem oberen Kühlgutbehälter und dem unteren Kühlgutbehälter, welche durch Tiefziehen hergestellt sind, verläuft, wodurch ein etwaiger Spalt zwischen beiden Kühlgutbehältern abgedeckt werden kann.

2. Kältegerät nach Anspruch 1, **dadurch gekennzeichnet, dass** die Rastaufnahme (307) eine Rastnase oder eine Federkante oder eine Verrastungskante aufweist.

3. Kältegerät nach Anspruch 1 oder 2, **dadurch gekennzeichnet, dass** die Rastaufnahme (307) in einem Ausschnitt in der ersten Gehäuseseitenwand (203) gebildet ist und eine Rastnase oder durch Federkante (321) oder eine Verrastungskante (321) umfasst.

4. Kältegerät nach einem der vorstehenden Ansprüche, **dadurch gekennzeichnet, dass** das erste Traversenende (305) einen Rastvorsprung (309) mit einer vorderen Einführschräge (313) und einer hinteren Löseschräge (315) aufweist.

5. Kältegerät nach Anspruch 4, **dadurch gekennzeichnet, dass** das die Verrastung über die hintere Löseschräge (315) lösbar ist.

6. Kältegerät nach Anspruch 4 oder 5, **dadurch gekennzeichnet, dass** zwischen der vorderen Einführschräge (313) und der hinteren Löseschräge (315) ein Gleitabschnitt (322) vorgesehen ist.

7. Kältegerät nach einem der vorstehenden Ansprüche, **dadurch gekennzeichnet, dass** das erste Traversenende (305) zwei parallele Rastvorsprünge (309, 311) aufweist, welche jeweils eine vordere Einführschräge (313, 317) und eine hintere Löseschräge (315, 319) aufweisen, und dass eine Rastnase oder eine Federkante oder eine Verrastungskante beim Einführen des ersten Traversenendes (305) über die jeweilige vordere Einführschräge (313, 317) gleitet und hinter der hinteren Löseschräge (315, 319) verrastet.

8. Kältegerät nach einem der vorstehenden Ansprüche, **dadurch gekennzeichnet, dass** ein zweites Traversenende der Traverse (103, 201, 301) in einer weiteren Rastaufnahme der zweiten Gehäuseseitenwand mittels einer weiteren Verrastung befestigbar ist.

9. Kältegerät nach Anspruch 8, **dadurch gekennzeichnet, dass** die weitere Rastaufnahme eine Rastnase oder eine Federkante oder eine Verrastungskante aufweist.

10. Kältegerät nach Anspruch 8 oder 9, **dadurch gekennzeichnet, dass** die weitere Rastaufnahme in einem weiteren Ausschnitt in der zweiten Gehäuseseitenwand gebildet ist, und dass eine Ausschnittkante des weiteren Ausschnitts durch eine Rastnase oder durch eine Federkante oder eine Verrastungskante verlängert ist.

11. Kältegerät nach einem der vorstehenden Ansprüche 8 bis 10, **dadurch gekennzeichnet, dass** das zweite Traversenende einen Rastvorsprung mit einer vorderen Einführschräge und mit einer hinteren Löseschräge aufweist.

12. Kältegerät nach Anspruch 11, **dadurch gekennzeichnet, dass** zwischen der vorderen Einführschräge und der hinteren Löseschräge ein Gleitabschnitt vorgesehen ist.

13. Kältegerät nach einem der vorstehenden Ansprüche 8 bis 12, **dadurch gekennzeichnet, dass** das zweite Traversenende zwei parallele Rastvorsprünge aufweist, welche jeweils eine vordere Einführschräge und eine hintere Löseschräge aufweisen, und dass eine Rastnase oder eine Federkante oder eine Verrastungskante beim Einführen des zweiten Traversenendes in die über die vordere Einführschräge gleitet und hinter der hinteren Löseschräge verrastet.

14. Kältegerät nach einem der vorstehenden Ansprüche, **dadurch gekennzeichnet, dass** die Traverse (103, 201, 301)mit einem Hinterlegteil zum Halten eines Befestigungsmittels zum Befestigen einer Kältegerätetür versehen ist.

15. Kältegerät nach einem der vorstehenden Ansprüche, **dadurch gekennzeichnet, dass** das Kältegerät eine obere Kältegerätetür zum Verschleißen eines oberen Kühlgutbehälters und eine untere Kältegerätetür zum Verschließen eines unteren Kühlgutbehälters aufweist, dass die obere Kältegerätetür und die untere Kältegerätetür jeweils ein oberes Türscharnier und ein unteres Türscharnier aufweisen, und dass die Traverse (103, 201, 301) vorgesehen ist, das untere Türscharnier der oberen Kältegerätetür und das obere Türscharnier der unteren Kältegerätetür zu halten, insbesondere jeweils mittels eines Hinterlegteils zu halten.

16. Kältegerät näch einem der vorstehenden Ansprüche, **dadurch gekennzeichnet, dass** die Traverse (103, 201, 301) einen Zwischenraum zwischen dem oberen Kühlgutbehälter und dem unteren Kühlgutbehälter abdichtet.

17. Kältegerät nach einem der vorstehenden Ansprüche, **dadurch gekennzeichnet, dass** die Traverse (103, 201, 301) vorderseitig mit einem Blendenelement, insbesondere mit einer Blechblende oder mit einer Kunststoffblende, versehen ist.

18. Kältegerät nach einem der vorstehenden Ansprüche, **dadurch gekennzeichnet, dass** die Traverse (103, 201, 301) einen Kältemittelkanal aufweist, welcher einem Wärmetauscher, insbesondere einem Verflüssiger, strömungstechnisch nachgeschaltet ist.

19. Kältegerät nach einem der vorstehenden Ansprüche, **dadurch gekennzeichnet, dass** die erste Gehäuseseitenwand (105, 203) und die zweite Gehäuseseitenwand (107) jeweils abgewinkelte Frontabschnitte zum Aufnehmen der Rastaufnahmen aufweisen.

## Claims

1. Refrigeration device having a housing (101) and having a cross-member (103, 201, 301) which on the front side of the housing connects a first housing side wall (203, 303) to a second housing side wall (107), wherein a first cross-member end (305) of the cross-member (103, 201, 301) can be fastened by means of a latch in a latching receptacle (307) of the first housing side wall (203), **characterised in that** a lower refrigerated goods compartment and an upper refrigerated goods compartment arranged above the lower refrigerated goods compartment are arranged in the housing and wherein the cross-member (103, 201, 301) runs between the upper refrigerated goods compartment and the lower refrigerated goods compartment, which are manufactured by deep-drawing, as a result of which any gap between both refrigerated goods compartments can be covered.

2. Refrigeration device according to claim 1, **characterised in that** the latching receptacle (307) has a latching lug or a spring edge or a latching edge.

3. Refrigeration device according to claim 1 or 2, **characterised in that** the latching receptacle (307) is formed in a cutout in the first housing side wall (203) and comprises a latching lug or a spring edge (321) or a latching edge (321).

4. Refrigeration device according to one of the preceding claims, **characterised in that** the first cross-member end (305) has a latching projection (309) having a front insertion ramp (313) and a rear release ramp (315).

5. Refrigeration device according to claim 4, **characterised in that** the latching can be released by way of the rear release ramp (315).

6. Refrigeration device according to claim 4 or 5, **characterised in that** a sliding section (322) is provided between the front insertion ramp (313) and the rear release ramp (315).

7. Refrigeration device according to one of the preceding claims, **characterised in that** the first cross-member end (305) has two parallel latching projections (309, 311), each having a front insertion ramp (313, 317) and a rear release ramp (315, 319), and **in that** a latching lug or a spring edge or a latching edge slides over the respective front insertion ramp (313, 317) on insertion of the first cross-member end (305) and is latched behind the rear release ramp (315, 319).

8. Refrigeration device according to one of the preceding claims, **characterised in that** a second cross-member end of the cross-member (103, 201, 301) can be fastened by means of a further latching in a further latching receptacle of the second housing side wall.

9. Refrigeration device according to claim 8, **characterised in that** the further latching receptacle has a latching lug or a spring edge or a latching edge.

10. Refrigeration device according to claim 8 or 9, **characterised in that** the further latching receptacle is formed in a further cutout in the second housing side wall, and **in that** an edge of the further cutout is extended by a latching lug or a spring edge or a latching edge.

11. Refrigeration device according to one of the preceding claims 8 to 10, **characterised in that** the second cross-member end has a latching projection with a front insertion ramp and with a rear release ramp.

12. Refrigeration device according to claim 11, **characterised in that** a sliding section is provided between the front insertion ramp and the rear release ramp.

13. Refrigeration device according to one of the preceding claims 8 to 12, **characterised in that** the second cross-member end has two parallel latching projections, each having a front insertion ramp and a rear insertion ramp, and **in that** a latching lug or a spring edge or a latching edge slides over the front insertion ramp on insertion of the second cross-member end and is latched behind the rear release ramp.

14. Refrigeration device according to one of the preceding claims, **characterised in that** the cross-member (103, 201, 301) is provided with a backing part for holding a fastening means for fastening a refrigeration device door.

15. Refrigeration device according to one of the preceding claims, **characterised in that** the refrigeration device has an upper refrigeration device door for closing an upper refrigerated goods compartment and a lower refrigeration device door for closing a lower refrigerated goods compartment, **in that** the upper refrigeration device door and the lower refrigeration device door each have an upper door hinge and a lower door hinge, and **in that** the cross-member (103, 201, 301) is provided to hold the lower door hinge of the upper refrigeration device door and the upper door hinge of the lower refrigeration device door, in particular in each case to hold them by means of a backing part.

16. Refrigeration device according to one of the preceding claims, **characterised in that** the cross-member (103, 201, 301) seals a gap between the upper refrigerated goods compartment and the lower refrigerated goods compartment.

17. Refrigeration device according to one of the preceding claims, **characterised in that** the cross-member (103, 201, 301) is provided on the front side with a panel element, in particular with a sheet metal panel or with a plastic panel.

18. Refrigeration device according to one of the preceding claims, **characterised in that** the cross-member (103, 201, 301) has a refrigerant channel which is fluidically connected downstream of a heat exchanger, in particular a condenser.

19. Refrigeration device according to one of the preceding claims, **characterised in that** the first housing side wall (105, 203) and the second housing side wall (107) each have angled front sections for receiving the latching receptacles.

## Revendications

1. Appareil frigorifique avec un bâti (101) et avec une traverse (103, 201, 301) qui, sur le côté avant du bâti, relie une première paroi latérale du bâti (203, 303) à une deuxième paroi latérale du bâti (107), dans lequel une première extrémité de traverse (305) de la traverse (103, 201, 301) peut être fixée dans un logement d'encliquetage (307) de la première paroi latérale du bâti (203) au moyen d'un encliquetage, **caractérisé en ce qu'**un contenant de produits à réfrigérer inférieur et un contenant de produits à réfrigérer supérieur disposé au-dessus du contenant de produits à réfrigérer inférieur sont disposés dans le bâti et dans lequel la traverse (103, 201, 301) s'étend entre le contenant de produits à réfrigérer supérieur et le contenant de produits à réfrigérer inférieur, fabriqués par emboutissage, ce qui permet de combler une éventuelle fente entre les deux contenants de produits à réfrigérer.

2. Appareil frigorifique selon la revendication 1, **caractérisé en ce que** le logement d'encliquetage (307) présente un nez d'encliquetage ou un bord à languette ou un bord d'encliquetage.

3. Appareil frigorifique selon la revendication 1 ou 2, **caractérisé en ce que** le logement d'encliquetage (307) est constitué dans une découpe de la première paroi latérale du bâti (203) et englobe un nez d'encliquetage ou un bord à languette (321) ou un bord d'encliquetage (321).

4. Appareil frigorifique selon l'une des revendications précédentes, **caractérisé en ce que** la première extrémité de traverse (305) présente une saillie d'encliquetage (309) avec une pente d'insertion avant (313) et une pente d'extraction arrière (315).

5. Appareil frigorifique selon la revendication 4, **caractérisé en ce que** l'encliquetage via la pente d'extraction arrière (315) est amovible.

6. Appareil frigorifique selon la revendication 4 ou 5, **caractérisé en ce qu'**une section de coulissement (322) est prévue entre la pente d'insertion avant (313) et la pente d'extraction arrière (315).

7. Appareil frigorifique selon l'une des revendications précédentes, **caractérisé en ce que** la première extrémité de traverse (305) présente deux saillies d'encliquetage parallèles (309, 311), lesquelles présentent respectivement une pente d'insertion avant (313, 317) et une pente d'extraction arrière (315, 319), et **en ce qu'**un nez d'encliquetage ou un bord à languette ou un bord d'encliquetage glisse sur la pente d'insertion avant respective (313, 317) lors de l'insertion de la première extrémité de traverse (305) et s'encliquète derrière la pente d'extraction arrière (315, 319).

8. Appareil frigorifique selon l'une des revendications précédentes, **caractérisé en ce qu'**une deuxième extrémité de traverse de la traverse (103, 201, 301) peut être fixée dans un logement d'encliquetage supplémentaire de la deuxième paroi latérale du bâti au moyen d'un encliquetage supplémentaire.

9. Appareil frigorifique selon la revendication 8, **caractérisé en ce que** le logement d'encliquetage supplémentaire présente un nez d'encliquetage ou un bord à languette ou un bord d'encliquetage.

10. Appareil frigorifique selon la revendication 8 ou 9, **caractérisé en ce que** le logement d'encliquetage supplémentaire est constitué dans une découpe supplémentaire de la deuxième paroi latérale du bâti et **en ce qu'**un bord de découpe de la découpe supplémentaire se prolonge par un nez d'encliquetage ou un bord à languette ou un bord d'encliquetage.

11. Appareil frigorifique selon l'une des revendications 8 à 10, **caractérisé en ce que** la deuxième extrémité de traverse présente une saillie d'encliquetage avec une pente d'insertion avant et une pente d'extraction arrière.

12. Appareil frigorifique selon la revendication 11, **caractérisé en ce qu'**une section de coulissement est prévue entre la pente d'insertion avant et la pente d'extraction arrière.

13. Appareil frigorifique selon l'une des revendications 8 à 12, **caractérisé en ce que** la deuxième extrémité de traverse présente deux saillies d'encliquetage parallèles, lesquelles présentent respectivement une pente d'insertion avant et une pente d'extraction arrière, et **en ce qu'**un nez d'encliquetage ou un bord à languette ou un bord d'encliquetage glisse sur la pente d'insertion avant lors de l'insertion de la deuxième extrémité de traverse et s'encliquète derrière la pente d'extraction arrière.

14. Appareil frigorifique selon l'une des revendications précédentes, **caractérisé en ce que** la traverse (103, 201, 301) est dotée d'une pièce de support pour maintenir un moyen de fixation servant à fixer une porte d'appareil frigorifique.

15. Appareil frigorifique selon l'une des revendications précédentes, **caractérisé en ce que** l'appareil frigorifique présente une porte d'appareil frigorifique supérieure servant à fermer un contenant de produits à réfrigérer supérieur et une porte d'appareil frigorifique inférieure servant à fermer un contenant de produits à réfrigérer inférieur, **en ce que** la porte d'appareil frigorifique supérieure et la porte d'appareil frigorifique inférieure présentent respectivement une charnière de porte supérieure et une charnière de porte inférieure, et **en ce que** la traverse (103, 201, 301) est prévue afin de maintenir la charnière de porte inférieure de la porte d'appareil frigorifique supérieure et la charnière de porte supérieure de la porte d'appareil frigorifique inférieure, en particulier respectivement au moyen d'une pièce de support.

16. Appareil frigorifique selon l'une des revendications précédentes, **caractérisé en ce que** la traverse (103, 201, 301) obture un interstice entre le contenant de produits à réfrigérer supérieur et le contenant de produits à réfrigérer inférieur.

17. Appareil frigorifique selon l'une des revendications précédentes, **caractérisé en ce que** la traverse (103, 201, 301) est dotée côté avant d'un élément faisant écran, en particulier d'un écran en tôle ou d'un écran en plastique.

18. Appareil frigorifique selon l'une des revendications précédentes, **caractérisé en ce que** la traverse (103, 201, 301) présente un canal à agent frigorifique raccordé d'une manière se rapportant à la technique des fluides en aval d'un échangeur de chaleur, en particulier d'un condenseur.

19. Appareil frigorifique selon l'une des revendications précédentes, **caractérisé en ce que** la première paroi latérale du bâti (105, 203) et la deuxième paroi latérale du bâti (107) présentent respectivement des sections frontales coudées afin d'accueillir les logements d'encliquetage.
